# EUROPÄISCHE PATENTSCHRIFT

(11) **EP 0 597 286 B1**
(45) Veröffentlichungstag und Bekanntmachung des Hinweises auf die Patenterteilung: **18.12.1996**
(21) Anmeldenummer: 93116928.8
(22) Anmeldetag: 20.10.1993
(51) Int. Cl.: E03D 13/00, E03D 5/10

(54) **Verfahren zum Betrieb eines Urinals mit dem Ziel der Einsparung von Spülwasser und Urinal zur Ausübung des Verfahrens**
Method of operating a urinal for saving flushing water and urinal for applying the method
Procédé de fonctionnement d'un urinoir pour économiser l'eau de rinçage et urinoir pour appliquer le procédé

(30) Priorität: 11.11.1992 DE 4237938
(43) Veröffentlichungstag der Anmeldung: 18.05.1994
(73) Patentinhaber: von Lepel, Freifrau, Barbara, D-74199 Untergruppenbach-Vorhof (DE)
(72) Erfinder: Schreck, Roman, Dipl.-Ing., D-8900 Augsburg (DE); Kurtz, Benno, D-8857 Possenried (DE)
(74) Vertreter: Riebling, Peter, Dr.-Ing.

(56) Entgegenhaltungen:
- EP-A- 0 284 556
- EP-A- 0 450 955
- WO-A-85/05648
- DE-U- 9 106 817
- PATENT ABSTRACTS OF JAPAN vol. 13, no. 506 (M-892)14. November 1989 & JP-A-01 203 534 (NAGATA HIROSHI) 16. August 1989
- PATENT ABSTRACTS OF JAPAN vol. 13, no. 506 (M-892)14. November 1989 & JP-A-01 203 535 (NAGATA HIROSHI) 16. August 1989

## Beschreibung

Die Erfindung betrifft ein verfahren zum Betrieb eines Urinals nach dem Oberbegriff des Patentanspruchs 1 und ein nach diesem Verfahren arbeitendes Urinal nach dem Gegenstand des Anspruchs 4.

Ein eingangs genanntes verfahren zum Betrieb eines Urinals ist in der Weise bekannt geworden, daß bei einem ersten Verfahren ständig eine geringe Menge von Spülwasser in das Urinal fließt, um dieses zu spülen. Damit ist aber der Nachteil verbunden, daß ein hoher Wasserverbrauch stattfindet, denn auch in den Zeiten des Nichtbetriebes und der Nichtbenutzung des Urinals fließt ständig - dann in unerwünschter Weise - eine kleine Menge von Spülwasser.

Ein anderes bekanntes Verfahren besteht darin, mit einem Annäherungssensor festzustellen, wann das Urinal benutzt wird und nur für diesen Fall das jeweilige Urinal zu spülen. Damit besteht aber der Nachteil, daß das Urinal nur in Zeiträumen der Benutzung gespült wird, daß aber Reinigungszyklen nicht stattfinden. So wäre es beispielsweise erwünscht, in Zeiten der Nichtbenutzung des Urinals einen oder mehrere Reinigungszyklen einzuschalten, um sozusagen eine Art von Generalreinigung durchzuführen.

Bei dem zweitgenannten, bekannten Verfahren besteht im übrigen der Nachteil, daß stets eine gleichbleibende Menge von Spülwasser pro Benutzung abgegeben wird, was ebenfalls mit einem hohen Wasserverbrauch gekoppelt ist. In bestimmten europäischen Ländern ist es hingegen Vorschrift, daß keine größere Spülwassermenge als 7,5 1 pro Stunde abgegeben werden darf und - wenn diese Spülmenge überschritten wird - wird das Urinal nicht zur Installation freigegeben.

Der Erfindung liegt deshalb die Aufgabe zugrunde, ein Verfahren zum Betrieb eines Urinals und ein danach arbeitendes Urinal so weiterzubilden, daß bei gleicher oder überlegener Reinigungswirkung weniger Spülwasser gebraucht wird.

Zur Lösung der gestellten Aufgabe ist die Erfindung durch das Verfahren nach dem Gegenstand des Anspruchs 1 gekennzeichnet.

Wesentliches Merkmal der Erfindung ist, daß nun ein intelligentes Urinal geschaffen wird, dessen Steuerung zunächst mitgeteilt wird, welche feste Verbrauchswassermenge für eine bestimmte Zeiteinheit überhaupt verbraucht werden darf. Diese bestimmte Zeiteinheit kann z.B. 1 Tag, 1 Woche, 1 Monat oder dergleichen sein. So wird der Steuerung mitgeteilt, z.B. für den Zeitraum 1 Woche, lediglich eine feste Verbrauchswassermenge von z.B. 300 1 Spülwasser verbrauchen zu dürfen.

Die erfindungsgemäss vorgesehene, intelligente Steuerung führt nun Buch über die vorgegebene feste Verbrauchswassermenge und bemisst das Spülwasser pro Benutzung und pro Reinigungszyklus so, daß insgesamt die vorgegebene feste Verbrauchswassermenge für den vorgegebenen Zeitraum nicht überschritten wird. Hierbei ist in einer Weiterbildung des Anspruchs 1 vorgesehen, daß die pro Spülzyklus abgegebene Wassermenge veränderbar ist. Die Veränderung kann z.B. in Abhängigkeit von dem Spülereignis erfolgen, nämlich, ob ein Benutzungszyklus stattfindet oder ein Reinigungszyklus.

Ferner ist vorgesehen, daß bestimmte Spülzyklen, z.B. der Spülzyklus zur Gesamtreinigung, eingeleitet werden, unabhängig davon, ob ein Benutzer das Urinal benutzt oder nicht.

Es wird also mit dem Gegenstand der Erfindung eine Selbstverwaltung vorgeschlagen, die stets dafür sorgt, daß eine vorgegebene Gesamtwassermenge pro Zeiteinheit nicht überschritten wird.

In allen Fällen ist selbstverständlich vorgesehen, daß zusammen mit dem Spülwasser auch ein Spülzusatz mit beigemischt werden kann, der entsprechend den Anforderungen dosiert wird. Die erfindungsgemässe Steuerung bezieht sich also nicht nur auf die Zumessung von Spülwasser, sondern auch auf die Zumessung eines Spülmittels, um eine bessere Reinigungswirkung bei geringerem Wasserverbrauch zu erreichen.

Ein Urinal, welches nach dem erfindungsgemässen Verfahren arbeitet, sieht demzufolge vor, daß ein Annäherungssensor über eine Signalleitung auf einen Mikroprozessor wirkt, um die Anzahl der Schaltungen des Annäherungssensors zu zählen. Der Mikroprozessor steuert über einen Signalausgang ein Ventil zur Dosierung des Spülwassers und kann ebenso ein Ventil zur Dosierung des Spülmittels ansteuern. Es wird ferner die pro Spülzyklus abgegebene Spülwassermenge errechnet, wobei die Errechnung dadurch erfolgen kann, daß in einem Eichzyklus festgestellt wird, welche Wassermenge pro Zeiteinheit bei welcher Ventilstellung abgegeben wird.

Die so bekannte, pro Spülzyklus abgegebene Wassermenge wird dann von einer vorgegebenen Gesamtspülwassermenge substrahiert und die Menge des pro Spülzyklus abgegebenen Spülwassermenge wird so bemessen, daß die Summe der über alle Spülzyklen abgegebenen Wassermengen die vorgegebene Gesamtspülwassermenge nicht überschreitet.

Das gleiche Verfahren, was obenstehend für die Verwaltung des Spülwassers geschildert wurde, findet Anwendung auch auf die Dosierung des Spülmittels.

Die intelligente Steuerung sorgt also dafür, daß die pro Spülzyklus abgegebene Spülwassermenge aufsummiert wird und so bemessen wird, daß eine für einen längeren Zeitraum vorgegebene Gesamtspülwassermenge nicht überschritten wird.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert die Anordnung unterschiedlicher Spülwassermengen in einer bestimmten Zeiteinheit,
- Figur 2:: schematisiert ein Blockschaltbild zur Ansteuerung des Urinals,
- Figur 3:: schematisiert ein weiteres Blockschaltbild mit weiteren Einzelheiten der Steuerung.

In dem Diagramm nach Figur 1 ist auf der Ordinate eine Wassermenge, z.B. in Litern, aufgetragen, während auf der Abszisse eine Zeit aufgetragen ist. Im gezeigten Diagramm sind hier die Wochentage, Montag bis Freitag, aufgetragen. Es versteht sich vonselbst, daß der gesamte Zeitraum auch 1 Woche sein könnte, d.h. der Zeitraum von Montag bis Montag oder auch andere Zeiträume.

Der besseren zeichnerischen Darstellung wegen wurden jedoch nur 5 Wochentage zeichnerisch dargestellt.

Ebenfalls wurde der besseren zeichnerischen Darstellung wegen jeder Spülzyklus 1-8 nur mit einem einzigen Balken dargestellt. Hierbei kann es vorgesehen sein, daß jeder Spülzyklus 1-8 aus einer großen Anzahl einzelner Spülzyklen, z.B. 20 oder mehr, bestehen kann. Daraus ergibt sich, daß die eingezeichneten Spülzyklen stellvertretend für eine größere Anzahl von Spülzyklen eingetragen wurden.

Im gezeigten Ausführungsbeispiel wurde die Fläche des Rechtecks, welches sich aus den Linien 9 und 10 ergibt, die Gesamtwassermenge darstellen, die über die eingezeichneten fünf Tage nicht überschritten werden darf.

Das Integral über diese Fläche stellt also die vorgegebene Gesamtwassermenge für den vorgegebenen Zeitraum (Montag bis Freitag) dar.

Pro Tag wird pro Spülzyklus 1 zunächst eine bestimmte, fest vorgegebene, Wassermenge verwendet, z.B. eine Wassermenge von 2 Litern. Nach einer gewissen Anzahl von Spülungen am Montag ist dann vorgesehen, daß ein Spülzyklus 2 mit größeren Wassermengen von z.B. 3 Litern stattfindet, um eine bessere Reinigung des Urinals zu gewährleisten.

Zu Beginn eines jeden Tages (Dienstag) kann es vorgesehen sein, einen Spülzyklus 3 mit größerer Wassermenge von z.B. 3 Litern vorzusehen, um zu Beginn des Tages eine Gesamtreinigung des Urinals zu erreichen.

Ebenso kann am Ende des Tages (Dienstag) ein Spülzyklus 4 mit vergrößerter Wassermenge von 3 Litern stattfinden.

Gegen Ende der Woche kann es vorgesehen sein, daß zu Beginn des Tages (Donnerstag) ein anderer Spülzyklus 6 mit noch höherer Wassermenge von z.B. 4 Litern stattfindet, um dem zunehmenden Verschmutzungsgrad des Urinals entgegenzuwirken.

Weil gegen Ende der Woche die Gefahr besteht, daß die gesamte, vorgegebene Verbrauchswassermenge 30 verbraucht wird, werden die weiteren Spülzyklen 5 nur mit geringeren Wassermengen von z.B. 1 Liter durchgeführt.

Stellt sich gegen Ende des Zeitraumes heraus, daß auch diese verminderten Spülzyklen 5 nicht mehr ausreichen und die Gefahr besteht, daß die Verbrauchswassermenge 30 überschritten wird, dann ist es vorgesehen, daß Spülzyklen 7 mit noch geringerem Wasserverbrauch eingeschaltet werden.

Die Steuerung sieht dann am Ende des Zyklus vor, daß eine Generalreinigung im Sinne des Spülzyklus 8 stattfindet.

Die Summe über die Fläche aller Balken (Spülzyklen 1-8) darf also dann die vorgegebene Verbrauchswassermenge 30 (Fläche, begrenzt durch die Linien 9,10) nicht überschreiten.

Ein nach dem erfindungsgemässen Verfahren arbeitendes Urinal 22 sieht vor, daß über einen Näherungssensor 11 über eine Leitung 12 die Anzahl der Annäherungen mit einem Mikroprozessor 13 gezählt werden. Dem Mikroprozessor 13 wird über eine Festwerteingabe 14 die insgesamt pro Zeiteinheit zu verbrauchende Gesamtwassermenge vorgegeben.

Über eine erste Steuerleitung 15 wird dann entsprechend den errechneten Werten ein Ventil 17 geöffnet und geschlossen, dessen Leitungen 19 mit dem Spülwasser gekoppelt ist. Dieses Spülwasser wird in den Spülverteiler 23 in das Urinal 22 eingeleitet und kann dort über eine Ringleitung 24 verteilt werden.

In analoger Weise erfolgt die Zudosierung von Spülmittel, wobei über die Steuerleitung 16 entweder ein Ventil 18 oder eine Dosierpumpe 21 angesteuert wird. Es kann also nur eine Dosierpumpe 21 oder nur ein Ventil 18 vorhanden sein. Über die Leitung 20 wird das Spülmittel in das Urinal 22 abgegeben.

Aus der noch detaillierteren Darstellung gemäss Figur 3 ergibt sich, daß der Näherungssensor 11 über die Leitung 12 auf einen Zählerbaustein 25 wirkt, der über eine Leitung 26 mit dem Festwertgeber 27 gekoppelt ist. Auf dem Festwertgeber 27 ist eine Eingabe 31 zur Eingabe der Gesamtverbrauchswassermenge 30 gekoppelt. Der Ausgang des Festwertgebers 27 wird über eine Leitung 28 auf dem Mikroprozessor 13 gekoppelt.

Der Zählerbaustein 25 wirkt über die Leitung 29 auf den Mikroprozessor 13. In dem Mikroprozessor werden die vorher dargestellten Rechnungen angestellt und dementsprechend über die Leitungen 15,16 die Ventile 17,18 angesteuert.

## Patentansprüche

1. Verfahren zum Betrieb eines Urinals mit dem Ziel der Einsparung von Spülwasser, wobei in einem ersten Verfahrensschritt über einen Näherungssensor bei Anwesenheit eines Benutzers der Spülzyklus gestartet wird und in einem zweiten Verfahrensschritt eine vorbestimmte Zeit gespült wird, **dadurch gekennzeichnet,** daß vor Einleitung des ersten Verfahrensschrittes der Steuerung des Urinals (22) eine feste Verbrauchswassermenge (30) für eine bestimmte Zeiteinheit (z.B. eine Woche) zugeteilt wird, und daß im zweiten Verfahrensschritt die Menge der pro Spülzyklus (1-8) abgegebenen Spülwassermenge so bemessen wird, daß die für die bestimmte Zeiteinheit vorgegebene feste Verbrauchswassermenge (30) nicht überschritten wird.

2. Verfahren nach Anspruch 1, **dadurch gekennzeichnet,** daß die pro Spülzyklus (1-8) abgegebene Wassermenge veränderbar ist in Abhängigkeit von dem Spülereignis, nämlich ob Urin aus dem Urinal gespült wird oder ob ein Spülzyklus zur Gesamtreinigung des Urinals (22) eingeleitet wird.

3. Verfahren nach Anspruch 1 oder 2, **dadurch gekennzeichnet,** daß bestimmte Spülzyklen (3,4,6,8), z.B. der Spülzyklus zur Gesamtreinigung, eingeleitet werden, unabhängig, ob ein Benutzer das Urinal benützt oder nicht.

4. Urinal mit Steuerung der Spülwasserzufuhr über einen Näherungssensor zur Ausübung des Verfahrens nach einem der Ansprüche 1 - 3**, dadurch gekennzeichnet,** daß der Annäherungssensor (11) über einen Signaleingang auf einen Mikroprozessor (13) wirkt, der die Anzahl der Schaltungen des Annäherungssensors (11) zählt und über einen Signalausgang (Leitung 15) ein Ventil (17) zur Dosierung des Spülwassers ansteuert, daß ferner die pro Spülzyklus (1-8) abgegebene Spülwassermenge errechnet wird und von einer festen pro Zeiteinheit (z.B. pro Woche) vorgegebenen Gesamtspülwassermenge (30) subtrahiert wird und daß die Menge der pro Spülzyklus (1-8) abgegebenen Spülwassermenge so bemessen wird, daß die Summe der über alle Spülzyklen (1-8) abgegebenen Wassermengen die vorgegebene Gesamtspülwassermenge (30) nicht überschreitet.

5. Urinal nach Anspruch 4, **dadurch gekennzeichnet,** daß der Mikroprozessor (13) mindestens einen weiteren Signalausgang (Leitung 16) aufweist, mit dem über ein Ventil (18) und/oder Dosierpumpe (21) ein Spülmittel Urinal (22) dosiert eingeleitet wird.

6. Urinal nach Anspruch 4 oder 5, **dadurch gekennzeichnet,** daß die insgesamt über die Zeiteinheit (z.B. über eine Woche) abgegebene Gesamtspülwassermenge (30) am Mikroprozessor (13) über eine Eingabe (31) einstellbar ist.

## Claims

1. A method for the operation of a urinal with the aim of saving flushing water, in which in a first method step, the flushing cycle is initiated by means of a proximity sensor when a user is present, and in a second method step, flushing is carried out for a predetermined time, characterised in that before initiation of the first method step for control of the urinal (22) a fixed quantity of domestic water (30) is allocated for a determined unit of time (e.g. one week), and that in the second method step, the amount of the quantity of flushing water which is issued per flushing cycle (1-8) is measured such that the given fixed quantity of domestic water (30) for the determined unit of time is not exceeded.

2. A method according to Claim 1, characterised in that the quantity of water issued per flushing cycle (1-8) is able to be altered depending on the flushing action, namely whether urine is flushed out of the urinal or whether a flushing cycle is initiated for the overall cleaning of the urinal (22).

3. A method according to Claim 1 or 2, characterised in that determined flushing cycles (3,4,6,8), e.g. the flushing cycle for overall cleaning, are initiated, irrespective of whether or not a user uses the urinal.

4. A urinal with control of the supply of flushing water by means of a proximity sensor to carry out the method according to one of Claims 1-3, characterised in that the proximity sensor (11) acts via a signal input on a microprocessor (13), which counts the number of connections of the proximity sensor (11) and via a signal output (line 15) controls a valve (17) for the dosing of the flushing water, that in addition the quantity of flushing water issued per flushing cycle (1-8) is calculated and is subtracted from a fixed given overall quantity of flushing water (30) per unit of time (e.g. per week) and that the amount of the quantity of flushing water issued per flushing cycle (1-8) is measured so that the sum of the quantities of water issued over all flushing cycles (1-8) does not exceed the given overall quantity of flushing water (30).

5. A urinal according to Claim 4, characterised in that the microprocessor (13) has at least one further signal output (line 16) by which, via a valve (18) and/or dosing pump (21), a cleaning agent is introduced into the urinal (22) in a dosed manner.

6. A urinal according to Claim 4 or 5, characterised in that the overall quantity of flushing water (30) issued in total over the unit of time (e.g. over one week) is able to be adjusted at the microprocessor (13) via an input (31).

## Revendications

1. Procédé pour le fonctionnement d'un urinoir en vue d'économiser l'eau de chasse, selon lequel lors d'une première phase, le cycle de chasse est démarré par l'intermédiaire d'un capteur de proximité en présence d'un utilisateur et lors d'une seconde phase, la chasse d'eau est actionnée pendant une durée prédéfinie, **caractérisé en ce que,** avant le déclenchement de la première phase, une quantité d'eau fixe (30) pour une unité de temps définie (par exemple une semaine) est assignée à la commande de l'urinoir (22), **et en ce que** lors de la seconde phase, la quantité d'eau de chasse déversée à chaque cycle de chasse (1-8) est étudiée pour que la quantité d'eau fixe (30) prédéfinie pour l'unité de temps définie ne soit pas dépassée.

2. Procédé selon la revendication 1, caractérisé en ce que la quantité d'eau déversée à chaque cycle de chasse (1-8) est variable en fonction de la nature de l'actionnement de la chasse d'eau, c'est-à-dire suivant que de l'urine est évacuée de l'urinoir ou qu'un cycle de chasse est déclenché en vue d'un nettoyage global de l'urinoir (22).

3. Procédé selon la revendication 1 ou 2, caractérisé en ce que des cycles de chasse définis (3, 4, 6, 8), comme par exemple le cycle prévu pour le nettoyage global, sont déclenchés, qu'un utilisateur utilise l'urinoir ou pas.

4. Urinoir pourvu d'une commande de l'amenée d'eau de chasse par l'intermédiaire d'un capteur de proximité pour la mise en oeuvre du procédé selon l'une des revendications 1 à 3, **caractérisé en ce que** le capteur de proximité (11) agit par l'intermédiaire d'une entrée de signal sur un microprocesseur (13) qui compte le nombre de commutations du capteur de proximité (11) et qui commande par l'intermédiaire d'une sortie de signal (ligne 15) une soupape (17) prévue pour le dosage de l'eau de chasse, **en ce que** la quantité d'eau de chasse déversée à chaque cycle de chasse (1-8) est calculée et soustraite d'une quantité d'eau de chasse totale fixe (30) prédéfinie par unité de temps (par exemple par semaine), **et en ce que** la quantité d'eau de chasse déversée à chaque cycle (1-8) est étudiée pour que la somme des quantités d'eau déversées sur tous les cycles (1-8) ne dépasse pas la quantité d'eau de chasse totale (30) prédéfinie.

5. Urinoir selon la revendication 4, caractérisé en ce que le microprocesseur (13) comporte au moins une autre sortie de signal (ligne 16) grâce à laquelle un produit de lavage est introduit de façon dosée dans l'urinoir (22) par l'intermédiaire d'une soupape (18) et/ou d'une pompe de dosage (21).

6. Urinoir selon la revendication 4 ou 5, caractérisé en ce que la quantité d'eau de chasse totale (30) déversée en tout sur l'unité de temps (par exemple sur une semaine) est réglable au niveau du microprocesseur (13) grâce à une entrée (31).
